# FASCICULE DE BREVET EUROPEEN

(11) **EP 0 750 092 B1**
(45) Date de publication et mention de la délivrance du brevet: **27.09.2000**
(21) Numéro de dépôt: 96810355.6
(22) Date de dépôt: 03.06.1996
(51) Int. Cl.: E06B 9/322, E06B 9/88, E06B 9/308

(54) **Dispositif d'enroulement motorisé pour stores vénitiens**
Aufrollvorrichtung für Jalousien
Roll-up device for venetian blinds

(30) Priorité: 21.06.1995 FR 9507406
(43) Date de publication de la demande: 27.12.1996
(73) Titulaire: SOMFY, F-74300 Cluses (FR)
(72) Inventeur: Perache, Jean-Michael, 74190 Passy (FR); Lagarde, Eric, 74700 Sallanches (FR); De CHevron Villette, Jean Jacques Marie, 74940 Annecy-le-Vieux (FR)
(74) Mandataire: Meylan, Robert Maurice

(56) Documents cités:
- EP-A- 0 381 643
- DE-C- 900 423
- US-A- 3 049 175

## Description

La présente invention a pour objet un dispositif d'enroulement de cordons ou de rubans de store vénitien ou plissé comprenant, logés dans un caisson, un moteur électrique équipé d'un frein, un réducteur, au moins un arbre de sortie entraînant deux tambours d'enroulement sur lesquels s'enroulent les cordons, respectivement les rubans du store, des moyens d'arrêt automatique lorsque le store est complètement enroulé, des moyens d'arrêt automatique lorsque le store a atteint un état de déroulement désiré, des moyens de détection d'un blocage du moteur provoquant l'arrêt du moteur lors de la détection d'un tel blocage et des moyens de réglage du point d'arrêt bas correspondant à l'état de déroulement désiré.

Du document DE 33 02 529, on connaît un dispositif d'enroulement de rubans pour store vénitien équipé d'un moto-réducteur tubulaire dont l'arrêt automatique est assuré par un dispositif de comptage de tours comprenant deux vis entraînées par le moteur et portant chacune un écrou baladeur en forme de roues dentées en prise avec un arbre cannelé qui les immobilise en rotation, chacun de ces écrous baladeurs actionnant un interrupteur au bout d'un certain déplacement, l'actionnement de ces interrupteurs assurant l'arrêt du moteur, respectivement en position enroulée et en position déroulée du store. Le réglage du point d'arrêt s'effectue en entraînant manuellement l'arbre cannelé, ce qui a pour effet de déplacer les écrous baladeurs le long de leur vis. Malgré les possibilités de réglage offertes par ces dispositifs d'enroulement, ceux-ci présentent l'inconvénient de ne pas tenir compte des conditions hygrométriques au moment de l'installation et des variations de ces conditions, qui entraînent des variations de longueur des cordons, respectivement des rubans, ni des variations de longueur dues à l'usure. Si le taux d'humidité est faible, les cordons s'allongent et cet allongement, conjugué avec les évolutions structurelles de l'installation, a pour résultat que des des modifications dans les positions hautes d'arrêt apparaissent. Dans le cas où plusieurs stores sont disposés côte à côte sur une façade d'immeuble, par exemple, les stores ne sont pas tous complètement relevés en position d'arrêt haut car les points d'arrêt sont différents les uns des autres, ce qui est particulièrement disgracieux. Si le taux d'humidité est important, il se produit plutôt une diminution de la longueur des cordons dont la conséquence est un arrêt mécanique par butée du paquet de lames contre le caisson de l'installation avant l'arrêt électroanique. Le moteur reste alors sous tension, au rythme du cycle de la sécurité thermique, et se détériore rapidement. En outre, le réglage des points d'arrêt s'effectue au moyen d'une mécanique relativement compliquée et fragile.

Du document DE 1 763 272, on connaît un dispositif d'enroulement pour store vénitien dont le point d'arrêt haut est assuré par un interrupteur actionné directement par le store lorsqu'il est complètement enroulé et dont le point d'arrêt bas est déterminé par un dispositif de comptage de tours comprenant une seule vis sur laquelle se déplace un écrou baladeur actionnant un interrupteur. Il n'est pas prévu de moyen de réglage du point d'arrêt en position complètement déroulée du store (point bas). A cet effet, il serait nécessaire soit d'entraîner la vis du dispositif de comptage de tours, ce qui nécessiterait des moyens de débrayage, entre la vis et le moteur, soit de déplacer l'interrupteur, ce qui nécessiterait le montage de l'interrupteur sur une vis. L'utilisation d'un interrupteur pour l'arrêt au point haut nécessite en outre de tirer des fils entre l'interrupteur et le moteur.

On connaît également des dispositifs d'enroulement de stores dans lesquels l'arrêt de l'élément enroulable est assuré par la détection d'une baisse de vitesse de déplacement de l'élément enroulable (EP 0 533 625, EP 0 573 388). De tels dispositifs exigent des moyens de détection et une électronique relativement coûteux.

On connaît en outre divers dispositifs détectant le freinage ou le blocage d'un moteur par la détection d'une surintensité de courant (JP 42 50 286, DE 42 44 378), la détection d'une variation de vitesse (DE 44 01 463) ou d'une chute de tension sur la phase auxiliaire d'un moteur asynchrone (DE 43 12 987) ou aux bornes du condensateur de déphasage (EP 0 551 053).

On connaît enfin des stores vénitiens à entraînement manuel dans lesquels une partie de l'arbre d'entraînement est constituée d'une vis portant un écrou baladeur se déplaçant entre deux butées constituées d'écrous montés et bloqués sur la même vis. La position de l'un de ces écrous détermine la position complètement déroulée du store, position dans laquelle l'écrou baladeur vient buter contre cette butée. Selon le sens de montage du dispositif, l'un ou l'autre des écrous butées est utilisé comme butée d'arrêt en position déroulée. Pour effectuer le réglage du point d'arrêt du store en position déroulée (point bas), l'écrou baladeur est amené en butée contre la butée déterminant le point bas et le store déployé et alors accroché. Il n'y a aucun moyen permettant de modifier ultérieurement ce réglage et ceci est très gênant. Il est en effet très difficile de fixer un store déployé exactement à la position déroulée désirée. En outre, à l'usage, surtout dans les premiers temps d'utilisation, les éléments se mettant en place, il apparaît des modifications dans la position réelle d'arrêt. Pour modifier le réglage, il est alors nécessaire d'accéder à l'écrou de butée et, pour cela, il faut démonter le caisson dans lequel est monté le dispositif d'enroulement.

La présente invention a pour but d'offrir un dispositif d'enroulement comprenant des moyens d'arrêt du store en positions haute et basse mécaniquement simples assurant, en toutes circonstances, un relèvement complet du store et permettant, par des moyens simples, un ajustement du réglage du point d'arrêt bas du store.

Le dispositif d'enroulement selon l'invention est caractérisé en ce que les moyens d'arrêt du store dans la position de déroulement désirée sont constitués d'une vis montée coaxialement et solidaire en rotation avec ledit arbre de sortie dans une cage cylindrique immobilisée en rotation dans le caisson par des moyens de blocage actionnables manuellement et un écrou baladeur monté sur la vis et immobilisé en rotation dans ladite cage, l'arrêt du moteur en position complètement enroulée du store étant assuré par la venue en butée du store contre le caisson et la détection d'un blocage du moteur et l'arrêt du store au point bas étant assuré par la venue en butée de l'écrou baladeur contre une butée fixe solidaire de la cage et la détection d'un blocage du moteur, le réglage du point d'arrêt bas s'effectuant par le déblocage de ladite cage et son entraînement en rotation.

L'arrêt du moteur par détection de son blocage peut se faire par tout moyen de détection ou d'analyse d'une variation d'une grandeur électrique liée au blocage mécanique du rotor du moteur, en particulier par l'un des dispositifs décrits dans les documents cités plus haut.

Les moyens de blocage de la cage peuvent être constitués, par exemple, d'une simple vis, de préférence une vis pointeau, ou d'une vis d'engrenage engrenant avec une denture hélicoïdale formée sur le pourtour de la cage. Dans le second cas, la vis permet également d'entraîner la cage en rotation pour le réglage du point d'arrêt bas.

Le dessin annexé représente, à titre d'exemple, une forme d'exécution de l'invention.

L'unique figure du dessin est une vue partielle en coupe axiale d'un dispositif d'enroulement monté dans un caisson.

Dans un caisson 1 de section rectangulaire sont montés un moto-réducteur 2 présentant deux arbres de sortie opposés 3 et 5 et un dispositif de comptage de tours 5. Le dispositif de comptage 5 comprend une vis 6 prolongeant l'axe de sortie 4 et solidaire, par une goupille 18, en rotation de cet axe et un écrou baladeur 7 immobilisé en rotation dans une rainure longitudinale 8 prévue dans la paroi intérieure d'une cage 9 en forme de pot cylindrique montée dans un berceau 10 solidaire du caisson 1. L'extrémité de la vis 6 opposée au moto-réducteur 2 est solidaire en rotation, par une goupille 19, d'un arbre 11 portant un premier cône d'enroulement 12 sur lequel vient s'enrouler un premier cordon 13 d'un store non représenté. De l'autre côté, l'arbre 3 porte un second cône d'enroulement 14 sur lequel vient s'enrouler un second cordon 15. Les cônes d'enroulement 13 et 15 sont, par exemple, des cônes d'enroulement tels que décrits dans le document EP 0 554 212. La cage 9 est munie, sur au moins une partie de sa circonférence, d'une denture hélicoïdale 16 engrenant avec une vis transversale 17 tournant dans berceau 10, immobilisée en translation dans ce berceau et accessible de l'extérieur du caisson 1. La cage 9 est donc immobilisée en rotation par la vis 17, mais elle peut tourner dans son berceau lors de l'entraînement de la vis 17 en rotation. Le moteur est en outre équipé d'un frein, par exemple un frein électromagnétique opérant par absence de courant d'alimentation et de moyens de détection d'un blocage du moteur détectant, par exemple, une surconsommation provoquant la coupure de ladite alimentation du moteur et du frein lorsqu'une surconsommation de courant est détectée. Ces moyens de détection peuvent être réalisés, par exemple, comme décrits plus haut dans l'un des documents cités plus haut. Au lieu d'un frein électromagnétique, le moteur pourrait être équipé d'un frein mécanique à dispositif antiretour.

Le fonctionnement de ce dispositif est le suivant :

Lors de l'installation du store, l'écrou baladeur 7 est amené en butée contre le fond de sa cage 9, c'est-à-dire du côté de l'arbre 11. Le store est ensuite accroché dans sa position déroulée. Pour parfaire le point d'arrêt bas de manière à permettre un peu plus de déroulement, on agit sur la vis 17. Le moteur étant à l'arrêt est maintenu bloqué par son frein, la vis 6 est immobilisée, de sorte que l'entraînement en rotation de la cage 9 permet d'écarter l'écrou baladeur 7 du fond de la cage. Le moteur est alors réactivé et le store se déroule jusqu'à ce que l'écrou baladeur 7 vienne buter contre le fond de la cage 9. Le moteur est alors bloqué, une surconsommation de courant est détectée et l'alimentation du moteur et de son frein est coupée. Par approches successives, on parfait le réglage.

Si, au départ, le store n'est pas assez déroulé, on commence par le réenrouler légèrement en activant le moteur dans le sens de l'enroulement de manière à amener le store dans une position légèrement supérieure à la position d'arrêt bas désirée. Le moteur étant à l'arrêt, on fait tourner le cage 9 au moyen de la vis 17 de manière à amener l'écrou baladeur 7 en butée contre le fond de la cage. On se retrouve alors dans la situation précédente dans laquelle le store est moins déroulé que souhaité et on procède au réglage comme précédemment.

L'arrêt du store en position complètement enroulée est assuré par la venue en butée du paquet de lames du store contre le caisson 1, ce qui a pour effet de freiner fortement le moteur dont les moyens de détection détectent une surconsommation de courant, ce qui a pour effet de couper l'alimentation du moteur.

Selon une variante d'exécution, la vis 17 est remplacée par une simple vis radiale, de préférence une vis pointeau. Dans ce cas, le réglage du point d'arrêt bas, de manière à obtenir un peu plus de déroulement, peut être exécuté d'une autre manière. La vis pointeau étant desserrée, le moteur est actionné. Bien que l'écrou baladeur 7 soit en butée contre le fond de la cage 9, la vis 6 peut tourner en entraînant la cage 9. Lorsque la position d'arrêt souhaité est atteinte, on coupe l'alimentation du moteur et on bloque la cage 9 au moyen de la vis pointeau.

Pour obtenir moins de déroulement, on commence par enrouler les cordons au moyen du moteur de manière à amener le store dans une position légèrement supérieure à la position d'arrêt bas désirée, comme précédemment.

Dans cette variante à vis pointeau, la cage 9 débloquée pourrait être entraînée manuellement en rotation à travers une découpe prévue dans le caisson. L'entraînement pourrait être direct ou par l'intermédiaire d'une molette.

La cage 9 en forme de pot constitue en outre un carter antipoussière qui protège la vis 6 et son écrou baladeur. Il s'est en effet produit, dans des dispositifs connus, que la poussière perturbe le fonctionnement du dispositif d'arrêt automatique.

## Revendications

1. Dispositif d'enroulement de cordons ou de rubans de store vénitien ou plissé comprenant, logés dans un caisson (1), un moteur électrique (2) équipé d'un frein, un réducteur, au moins un arbre de sortie (3, 4) entraînant deux tambours d'enroulement (12, 14) sur lesquels s'enroulent les cordons (13, 15), respectivement les rubans, du store, des moyens d'arrêt automatique lorsque le store est complètement enroulé, des moyens d'arrêt automatique lorsque le store a atteint un état de déroulement désiré, des moyens de détection d'un blocage du moteur provoquant l'arrêt du moteur lors de la détection d'un tel blocage et des moyens de réglage du point d'arrêt bas correspondant à l'état de déroulement désiré, caractérisé en ce que les moyens d'arrêt du store dans la position de déroulement désirée sont constitués d'une vis (6) montée coaxialement et solidaire en rotation avec ledit arbre de sortie (4, 11) dans une cage cylindrique (9) immobilisée en rotation dans le caisson par des moyens de blocage (17) actionnables manuellement et d'un écrou baladeur (7) monté sur la vis et immobilisé en rotation dans ladite cage, l'arrêt du moteur en position complètement enroulée du store étant assuré par la venue en butée du store contre le caisson et la détection d'un blocage du moteur et l'arrêt du store au point d'arrêt bas étant assuré par la venue en butée de l'écrou baladeur (7) contre une butée solidaire de la cage (9), et la détection d'un blocage du moteur, le réglage du point d'arrêt bas s'effectuant par le déblocage de ladite cage et son entraînement en rotation.

2. Dispositif d'enroulement selon la revendication 1, caractérisé en ce que les moyens de blocage de la cage (9) en rotation dans le caisson sont constitués d'une vis d'engrenage transversale (17) engrenant avec une denture hélicoïdale (16) de la cage (9), ladite vis (17) constituant simultanément le moyen de réglage du point d'arrêt bas.

3. Dispositif d'enroulement selon la revendication 1, caractérisé en ce que les moyens de blocage de la cage (9) en rotation dans le caisson (1) sont constitués d'une vis s'étendant radialement relativement à la cage, le réglage du point bas s'effectuant par le déblocage de la cage (9) et son entraînement en rotation, en particulier au moyen du moteur (2).

4. Dispositif d'enroulement selon l'une des revendications 1 à 3, caractérisé en ce que la cage (9) est en forme de pot et que ladite butée fixe est constituée par le fond de la cage (9).

## Patentansprüche

1. Vorrichtung zum Aufrollen der Schnüre oder Gurte einer Zugjalousi, Jalousette oder faltbaren Jalousi, wobei ein mit einer Bremse versehener Elektromotor (2), ein Untersetzungsgetriebe und wenigstens eine Ausgangswelle (3, 4), die zwei Aufrolltrommeln (12,14) zum Aufrollen der Jalousischnüre (13, 15) bzw. Jalousigurte antreibt, in einem Kasten (1) untergebracht sind, und wobei Mittel zum automatischen Abschalten bei vollständiger Aufrollung der Jalousi, Mittel zum automatischen Abschalten, wenn die Jalousi einen gewünschten Abrollzustand erreicht hat, Mittel zum Erfassen einer Blokkierung des Motors, welche das Abschalten des Motors beim Erfassen einer solchen Blockierung bewirken sowie Mittel zum Einstellen des unteren, dem gewünschten Abrollzustand entsprechenden Abschaltpunkts vorgesehen sind, dadurch gekennzeichnet, dass die Mittel zum Anhalten der Jalousi in der gewünschten Abrollposition aus einer Schraube (6), die koaxial mit der erwähnten Ausgangswelle (4, 11) und drehfest mit dieser verbunden in einem zylindrischen Gehäuse (9) montiert ist, welches in dem Kasten durch von Hand betätigbare Blockierungsmittel (17) gegen Drehung fixiert ist, und aus einer Schiebemutter (7) bestehen, die auf der Schraube montiert und in dem erwähnten Gehäuse gegen Drehung fixiert ist, dass die Abschaltung des Motors in vollständig aufgerollter Position der Jalousi durch das Anschlagen der Jalousi gegen den Kasten und das Erfassen einer Blockierung des Motors gewährleistet ist und das Anhalten der Jalousi am unteren Abschaltpunkt durch das Anschlagen der Schiebemutter (7) gegen einen festen Anschlag des Gehäuses (9) und das Erfassen einer Blokkierung des Motors gewährleistet ist, wobei das Einstellen des unteren Abschaltpunktes durch Freigabe und Drehung des erwähnten Gehäuses erfolgt.

2. Aufrollvorrichtung nach Anspruch 1, dadurch gekennzeichnet, dass die Mittel, welche das Gehäuse (9) in dem Kasten gegen Drehung blockieren, aus einer sich quer erstreckenden Schraube (17) bestehen, die sich mit einer Schraubenverzahnung (16) des Gehäuses (9) im Eingriff befindet und gleichzeitig das Mittel zum Einstellen des unteren Abschaltpunkts bildet.

3. Aufrollvorrichtung nach Anspruch 1, dadurch gekennzeichnet, dass die Mittel, welche das Gehäuse (9) in dem Kasten (1) blockieren, aus einer sich radial relativ zum Gehäuse erstreckenden Schraube bestehen und dass die Einstellung des unteren Punktes durch Freigabe und Drehung des Gehäuses (9), insbesondere durch den Motor (2), erfolgt.

4. Aufrollvorrichtung nach einem der Ansprüche 1 bis 3, dadurch gekennzeichnet, dass das Gehäuse (9) die Form eines Topfes hat und der erwähnte feste Anschlag aus dem Boden dieses Gehäuses (9) besteht.

## Claims

1. A device for rolling up cords or tapes of a Venetian or folded blind comprising, housed in a casing (1), an electric motor (2) equipped with a brake, a reduction gear, at least one output shaft (3, 4) driving two roll-up drums (12, 14) over which the cords (13, 15) or the tapes of the blind are wound, means for automatically stopping when the blind is completely rolled up, means for automatically stopping when the blind has reached a desired state of unrolling, means for detecting a blockage of the motor, causing the motor to be stopped on detecting such a blockage and means for adjusting the bottom stopping point corresponding to the desired state of unrolling, characterized in that the means for stopping the blind in the desired unrolled position consist of a screw (6) mounted coaxially and rotationally integral with said output shaft (4, 11) in a cylindrical cage (9) prevented from rotating in the casing by manually actuable blocking means (17) and of a traveling nut (7) mounted on the screw and prevented from rotating in said cage, the motor being stopped in the completely rolled-up position of the blind by the blind coming up against the casing and a blockage of the motor being detected, and the blind being stopped at the bottom stopping point by the traveling nut (7) coming up against a stop integral with the cage (9) and a blockage of the motor being detected, the bottom stopping point being adjusted by unblocking said cage and rotationally driving it.

2. The roll-up device as claimed in claim 1, characterized in that the means (7) for blocking the cage rotating in the casing consist of a transverse meshing screw (17) meshing with helical toothing (16) of the cage, said screw simultaneously constituting the means for adjusting the bottom stopping point.

3. The roll-up device as claimed in claim 1, characterized in that the means for blocking the cage rotating in the casing consist of a screw extending radially relative to the cage, the bottom point being adjusted by unblocking the cage and rotationally driving it, in particular by means of the motor.

4. The roll-up device as claimed in one of claims 1 to 3, characterized in that the cage (9) is pot-shaped and in that said fixed stop consists of the bottom of the cage.
